# FASCICULE DE BREVET EUROPEEN

(11) **EP 0 351 345 B1**
(45) Date de publication et mention de la délivrance du brevet: **19.01.1994**
(21) Numéro de dépôt: 89480088.7
(22) Date de dépôt: 05.06.1989
(51) Int. Cl.: E05C 17/16, E05C 17/30

(54) **Dispositif entrebailleur équipé d'une serrure, notamment pour fenêtre**
Feststeller mit Schloss, insbesondere für Fenster
Check with locking device, especially for window

(30) Priorité: 13.07.1988 FR 8809532
(43) Date de publication de la demande: 17.01.1990
(73) Titulaire: HALT' AU VOL S.A., F-06690 Tourrette-Levens (FR)
(72) Inventeur: Luken-Reseco, Danièlle, F-06110 Le Cannet (FR)
(74) Mandataire: Hautier, Jean-Louis

(56) Documents cités:
- FR-A- 2 178 505
- FR-A- 2 599 777
- GB-A- 3 861
- US-A- 4 174 861

## Description

La présente invention concerne un dispositif entrebâilleur équipé d'une serrure, notamment pour fenêtre, selon le préambule de la revendication 1''.

Les dispositifs entrebailleurs existants, même avec serrure, ne remplissent pas les conditions pour donner entière satisfaction, car :
- soit elles laissent battre les ouvrants par le vent ou les courants d'air par manque de dispositif d'indexage ou de friction
- soit elles ne s'adaptent pas aux doubles fenêtres ou portes fenêtres à gueule de loup, constituant la majeure partie dans le parc des logements anciens en France, et devant être manoeuvrés simultanément tant à l'ouverture qu'à la fermeture, nécessitant de ce fait des axes d'articulation alliés au dispositif d'attache éloignant le bras suffisamment des vantaux pour permettre la libre manoeuvre de ceux-ci.
- soit elles nécessitent de déverrouiller le dispositif chaque fois que l'on souhaite entrebailler, ouvrir ou fermer la double fenêtre, ce qui en interdit l'usage aux enfants à la maison ou aux malades à l'hôpital ; le but recherché étant, dans le cadre de la protection des personnes et des biens, que seule l'autorité parentale ou hospitalière soit en possession de la clef pour pouvoir ouvrir la fenêtre complétement.

Tel est l'état de la technique actuelle qui ne répond pas à ces critères comme le démontre par exemple et notamment le document FR - A - 2 599 777 parmi d'autres.

Le dispositif objet de l'invention se propose de résoudre l'ensemble de ces problèmes, car c'est à la fois un dispositif anti-intrusion, anti-évasion et dispositif universel de règlage d'ouverture dans le cadre de la protection des personnes et des biens tant par l'intérieur que par l'extérieur.

A cet effet, le dispositif selon l'invention présente les caractéristiques citées dans la revendication 1.

La serrure peut se situer à l'un ou l'autre des points d'attache, ou même servir de liaison débrayable à deux moitiés de l'entrebailleur.

Le bras utilisable à longueur variable est autofreiné de façon à ce que l'ouvrant conserve sa position même avec les courants d'air. L'amplitude d'entrebaillement est choisie par l'opérateur, qui n'a pas d'autres gestes à faire, que ceux accomplis habituellement pour ouvrir une fenêtre.

Cette amplitude peut varier de façon continue si le dispositif comporte un autofreinage à friction, ou de façon discontinue, lorsqu'il comporte des indexages successifs, à billes et ressorts par exemple.

L'amplitude est limitée à une valeur de sécurité, et une clef, au sens général du terme, est nécessaire pour supprimer cette limitation et permettre l'ouverture complète de la fenêtre.

La serrure, qui assure cette limitation, peut avantageusement comporter un pêne cylindrique, qui sert d'articulaton au bras.

Elle peut aussi comporter un organe sensible à un effort excessif, qui déclenche une alarme.

De façon plus autonome, lorsqu'on désire être averti de l'entrebaillement de la fenêtre, on peut adjoindre au dispositif un élément susceptible d'émettre un signal, sans source d'énergie extérieure.

Sont décrits ci-après, à titre d'exemple non limitatif, deux modes de réalisation du dispositif entrebailleur selon l'invention, avec référence aux dessins annexés dans lesquels:
La fig. 1 est une vue en perspective de la réalisation suivant fig. 2, avec certaines pièces isolées pour faciliter la compréhension.
La fig. 2 est une vue de dessus, en coupe partielle, du dispositif avec indexage à billes, monté sur une fenêtre à double battant, et représenté dans ses deux positions extrèmes d'entrebaillement et de fermeture.
La fig. 3 est une variante du dispositif, en vue de dessus et coupe partielle, comportant une friction pour règlage continu de l'entrebaillement entre les deux positions extrèmes représentées, la serrure étant disposée sur l'autre battant par rapport à la fig. 2.

Tel qu'il est représenté dans les fig. 1 & 2, le dispositif entrebailleur de sécurité selon l'invention, comprend essentiellement, une serrure 1, dont le pêne cylindrique 2 sert d'articulation à l'extrémité du bras utilisable à longueur variable 3, un support 4, fixé sur l'autre battant de la fenêtre, sert à la fois d'articulation à la pièce d'indexage 5 et de limitation de course du bras 3, qui a une forme adaptée "d'épingle à nourrice".

La serrure 1 est fixée au montant 6 de la fenêtre, montant qui peut aussi être l'encadrement suivant le type de fenêtre, par l'intermédiaire de vis ou boulons 7 et, si nécessaire, de cales 8, l'une de ces cales a une forme de cornière, dont une aile percée reçoit le pêne 2, verrouillant ainsi l'extrémité du bras 1.

Le support 4 est solidaire d'une plaque de montage 9, avec la liberté de pouvoir tourillonner autour du rivet 10 et coulisser perpendiculairement à l'axe de ce dernier, grâce à la lumière 11, aménagée dans le support 4.

Cette disposition permet de rendre plus facile l'adaptation aux différentes fenêtres existantes. La plaque de montage 9 se fixe rigidement au montant du battant à entrebailler, si nécessaire avec interposition de cales 12.

L'axe 13 permet à la pièce d'indexage 5 de tourillonner sous l'effet de l'inclinaison du bras 3. L'indexage du bras 3 est assuré par deux billes 14, poussées par un ressort 15, le tout logé dans la pièce 5. Cette dernière, prisonnière à l'intérieur du bras 3, positionne ce bras par le fait que les billes 14 s'enfoncent partiellement dans les empreintes 16 réalisées sur les parois intérieures du bras 3. Le ressort 15 est choisi de façon à réaliser un compromis entre l'effort admissible pour entrebailler la fenêtre et les efforts consécutifs au courant d'air.

Tel qu'il est représenté à la fig. 3, le dispositif entrebailleur de sécurité selon l'invention, comprend une serrure 1, simplement schématisée, dont le pêne cylindrique 2 sert d'articulation à l'extrémité du bras de longueur variable 23, bras attelé à l'autre battant de la fenêtre ou au cadre fixe, par l'intermédiaire d'un support 24.

La différence par rapport à la conception suivant fig. 1 & 2 réside surtout dans la réalisation du bras 23. Ce dernier est constitué essentiellement d'une part, par un tube 25, associé à un bassage 26, articulé sur le battant à entrebailler, par l'intermédiaire de la serrure 1, et d'autre part, par un élément de friction 27, coulissant dans le tube 25, et solidaire d'une tige de piston 28, attelée à l'autre battant, ou à un point fixe, grâce au support 24.

La tige de piston 28, est avantageusement constituée par une vis du commerce, dont la tête percée 29 reçoit l'axe 30, permettant l'articulation sur le support 24. Sur l'autre extrémité de la vis, se monte l'élément de friction en forme de fourreau 27, serré entre une bague épaulée 31, arrêtée par collage sur la vis, et un écrou 32 associé à une rondelle 33.

Le serrage de l'écrou 32 provoque l'expansion diamétrale du fourreau élastique 27 et permet donc de règler l'effort de friction nécessaire à l'immobilisation après l'entrebaillement, dont l'amplitude peut être choisie de façon continue.

La limitation de course est obtenue par butée de la bague épaulée 31 sur une extrémité rabattue du tube 25. L'ouverture complète de la fenêtre est permise, comme pour la réalisation fig. 1 & 2, par l'actionnement de la serrure 1 dont le pêne 2 libère alors totalement le bras 23, qui peut alors être rabattu contre le cadre de la fenêtre.

La disposition de la fig. 3 qui vient d'être décrite, permet toute latitude pour faire varier l'amplitude maximale d'entrebaillement, ou pour s'adapter à toute la variété des fenêtres. En effet, on peut faire varier la zone de fixation du support 24 en allongeant simplement le tube 25 et la vis tige de piston 28.

Un perfectionnement de la réalisation suivant fig. 3 consiste à utiliser l'effet de pompe de l'élément de friction 27, étanche vis à vis du tube 25. Pour cela, l'adjonction d'un bouchon 34, judicieusement percé d'un orifice 35, formant sifflet, permet un signal avertisseur lors de l'introduction de l'air dans ce que l'on pourrait appeler la chambre de vérin 36, signal qui correspond donc à l'entrebaillement de la fenêtre. Il va de soi que cet effet de sifflet peut être neutralisé lorsqu'il n'est pas désiré.

D'autres variantes sont possibles dans le cadre de la présente invention. C'est ainsi que les composants peuvent être fixés par des vis indévissables pour renforcer encore la fonction anti-effraction. De même dans la réalisation suivant fig. 3, on peut imaginer que l'élément de friction 27 soit fixe par rapport au tube 25 et que la friction ait lieu sur la tige de piston 28, qui coulisserait alors dans l'élément 27.

L'élement élastique 27, envisagé comme un ressort en élastomère, peut aussi être constitué de tout autre moyen de friction sollicité entre le tube 25 et la tige 28, notamment par un anneau expansible communément appelé circlips.

La serrure 1 peut aussi être du type à détection d'effort permettant de déclencher une alarme d'effraction.

## Revendications

1. Dispositif entrebailleur, notamment pour fenêtre à simple ou double battant, comportant un bras (3,23) assurant la liaison entre l'ouvrant à entrebailler et le dormant en cas de fenêtre à simple battant, ou entre les deux ouvrants en cas de fenêtre à double battant, ledit bras (3,23) étant équipé, à l'une extrémité, d'un élément de support (4,24) et, à l'autre extrémité, d'une serrure (1) actionnée lorsqu'on désire ouvrir au-delà de l'amplitude maximale d'entrebaillement permis par le bras (3,23), caractérisé en ce que ledit bras (3,23) est équipé d'un dispositif d'indexage (16,5) ou de friction (27) relié au support (4,24) pour assurer le maintien de l'ouvrant dans la position d'entrebaillement souhaitée, dans la limite de l'amplitude d'entrebaillement maximale permis par le bras (3,23).

2. Dispositif selon la revendication (1), caractérisé en ce que le pêne (2) de la serrure (1) sert d'axe d'articulation à l'extrémité du bras de liaison (3,23).

3. Dispositif selon les revendications 1 ou 2, caractérisé en ce que la serrure (1) est à détection d'effort permettant de déclencher une alarme d'effraction.

4. Dispositif selon une quelconque des revendications 1.2 ou 3, caractérisé en ce que la longueur effective variable du bras (3), déterminant l'amplitude d'entrebaillement, est règlée par une pièce d'indexage (5) comportant billes (14) et ressort (15) agissant sur ce bras (3).

5. Dispositif selon la revendication 4, caractérisé en ce que le bras (3) a une forme "d'épingle à nourrice" dont une extrémité sert de limite d'amplitude d'entrebaillement et dont les parois intérieures reçoivent un indexage (16) sur lequel agissent les billes (14) de la pièce d'indexage (5).

6. Dispositif selon une quelconque des revendications précédentes, caractérisé en ce que le support (4,24), d'extrémité du bras (3) opposé à la serrure (1), est oscillant autour d'un axe (10) et coulissant perpendiculairement à cet axe.

7. Dispositif selon une quelconque des revendication 1,2 ou 3, caractérisé en ce que le bras de longueur variable (23) est constitué par un tube (25) et une vis (28) télescopiques, entre lesquels est interposé un organe de friction règlable (27).

8. Dispositif selon la revendication 7, caractérisé en ce que l'élément de friction (27) est un ressort en élastomère.

9. Dispositif selon la revendication 8, caractérisé en ce que le mouvement d'air provoqué par la modification de longueur du bras (23) d'entrebaillement est utilisé pour servir d'avertisseur, en passant au travers d'un orifice (35) adapté à l'emission d'un sifflement.

## Claims

1. Check, especially for one-or two-winged window, having an arm (3, 23) establishing the link between the wing to be opened and the casement in case of a one-winged window, or between the two wings in case of a two-winged window, said arm (3, 23) having at one end a support element (4, 24) and at the other end a lock (1) which is operated when it is desired to open beyond the maximum opening amplitude permitted by the arm (3, 23),
**characterized in** that
the arm (3, 23) has a catch (16, 5) or a friction device (27) linked to the support (4, 24) for holding the wing in the desired opening position, within the limit of the maximum opening amplitude allowed by the arm (3, 23).

2. Check according to claim 1, characterized in that the bar (2) of the lock (1) serves as an articulated axle at the end of the link arm (3, 23).

3. Check according to claim 1 or 2, characterized in that the lock (1) is force-detecting and allows to trip a burglar alarm.

4. Check according to one of claims 1, 2 or 3, characterized in that the effective variable length of the arm (3) that determines the opening amplitude is controlled by a catch member (5) comprising balls (14) and a spring (15) operating on the arm (3).

5. Check according to claim 4, characterized in that the arm (3) has the shape of a safety pin, one end of which operates to limit the opening amplitude and the inner walls of which receive a catch arrangement (16) on which the balls (14) of the catch member (5) operate.

6. Check according to one of the preceding claims, characterized in that the support (4, 24) of the end of the arm (3) opposite to the lock (1) is free to swing about an axis (10) and to slide perpendicular to that axis.

7. Check according to one of claims 1, 2 or 3, characterized in that the arm of variable length (23) is constituted by a telescopic tube (25) and screw (28) between which a controllable friction member (27) is arranged.

8. Check according to claim 7, characterized in that the friction element (27) is an elastomer spring.

9. Check according to claim 8, characterized in that the current of air produced by the modification of the length of the opening arm (23) is used as an alarm by passing it through an opening (35) adapted to produce a whistling sound.

## Patentansprüche

1. Feststellvorrichtung, insbesondere für ein- oder zweiflügelige Fenster, mit einem Arm (3, 23), der die Verbindung zwischen dem zu öffnenden Flügel und der Zarge im Fall eines einflügeligen Fensters oder zwischen den zwei Flügeln im Fall eines zweiflügeligen Fenster sicherstellt, welcher Arm (3, 23) an einem Ende mit einem Trägerelement (4, 24) und am anderen Ende mit einem Schloß (1) versehen ist, das betätigt wird, wenn über den maximal durch den Arm (3, 23) zugelassenen Öffnungsgrad hinaus geöffnet werden soll,
**dadurch gekennzeichnet,**
daß der Arm (3, 23) mit einer Verriegelungsvorrichtung (16, 5) oder einer Reibvorrichtung (27) versehen ist, die mit dem Träger (4, 24) verbunden ist, um den Halt des Flügels in der gewünschten Öffnungsstellung innerhalb der Grenze des durch den Arm (3, 23) zugelassenen maximalen Öffnungsgrads sicherzustellen.

2. Vorrichtung nach Anspruch 1, dadurch gekennzeichnet, daß der Riegel (2) des Schlosses (1) als Gelenkachse am Ende des Verbindungsarms (3, 23) dient.

3. Vorrichtung nach Anspruch 1 oder 2, dadurch gekennzeichnet, daß das Schloß (1) ein Schloß mit Krafterfassung ist und es ermöglicht, einen Einbruchsalarm auszulösen.

4. Vorrichtung nach einem der Ansprüche 1, 2 oder 3, dadurch gekennzeichnet, daß die veränderbare effektive Länge des Arms (3), die den Öffnungsgrad bestimmt, durch ein Einrastteil (5) geregelt ist, das Kugeln (14) und eine Feder (15) umfaßt, die auf den Arm (3) wirken.

5. Vorrichtung nach Anspruch 4, dadurch gekennzeichnet, daß der Arm (3) in Art einer Sicherheitsnadel geformt ist, von der ein Ende als Begrenzung des Öffnungsgrades dient und deren Innenwände eine Rastanordnung (16) aufnehmen, auf die die Kugeln (14) des Einrastteils (5) wirken.

6. Vorrichtung nach einem der vorherigen Ansprüche, dadurch gekennzeichnet, daß der Träger (4, 24) des dem Schloß (1) gegenüberliegenden Endes des Arms (3) um eine Achse (10) schwingfähig und senkrecht zu dieser Achse gleitfähig ist.

7. Vorrichtung nach einem der Ansprüche 1, 2 oder 3, dadurch gekennzeichnet, daß der Arm mit veränderbarer Länge (23) aus einem Rohr (25) und einer Schraube (28) besteht, die zusammenschiebbar sind und zwischen denen ein regelbares Reiborgan (27) angeordnet ist.

8. Vorrichtung nach Anspruch 7, dadurch gekennzeichnet, daß das Reibelement (27) eine Feder aus Elastomer ist.

9. Vorrichtung nach Anspruch 8, dadurch gekennzeichnet, daß die durch die Längenänderung des Öffnungsarms (23) hervorgerufene Luftströmung als Alarmvorrichtung verwendet wird, indem sie durch eine zur Abgabe eines Pfeiftons eingerichtete Öffnung (35) geführt wird.
